# FASCICULE DE BREVET EUROPEEN

(11) **EP 3 126 590 B1**
(45) Date de publication et mention de la délivrance du brevet: **06.05.2020**
(21) Numéro de dépôt: 15712350.6
(22) Date de dépôt: 25.03.2015
(51) Int. Cl.: E04F 13/08, E04F 15/02

(54) **DISPOSITIF DE FIXATION D'ÉLÉMENTS D'HABILLAGE SUR UNE LAMBOURDE**
VORRICHTUNG ZUR BEFESTIGUNG VON ABDECKELEMENTEN AN EINE FUSSBODENLEISTE
DEVICE FOR ATTACHING COVERING ELEMENTS TO A FLOOR BATTEN

(30) Priorité: 28.03.2014 FR 1452737
(43) Date de publication de la demande: 08.02.2017
(73) Titulaire: Boschian, Louis, 06410 Biot (FR)
(72) Inventeur: Boschian, Louis, 06410 Biot (FR)
(74) Mandataire: Hautier, Nicolas
(86) Numéro de dépôt international: PCT/EP2015/056339
(87) Numéro de publication internationale: WO 2015/144742

(56) Documents cités:
- EP-A1- 2 084 340
- ES-A1- 2 448 190
- FR-A1- 2 960 248

## Description

### DOMAINE DE L'INVENTION

La présente invention concerne un dispositif de fixation pour élément d'habillage sur une lambourde.
L'invention trouvera pour application le montage et la fixation de tout type d'élément d'habillage tel des lames pour former un plancher.

### ARRIERE-PLAN TECHNOLOGIQUE

Dans le domaine des planchers, plus particulièrement pour les terrasses, le montage s'effectue à partir d'une extrémité de la surface à recouvrir jusqu'à l'autre en fixant au fur et à mesure une lame de plancher, un cavalier, puis une autre lame de plancher. On entend par cavalier, une pièce fixée au sol et coopérant avec les deux lames adjacentes pour les maintenir fixées.

Ce type de dispositif présente plusieurs inconvénients dont la fixation dudit cavalier directement sur la face supérieure d'une lambourde ou d'un tasseau de bois, générant un travail à l'arrachement. Ce travail à l'arrachement endommage prématurément le dispositif de fixation en question dû aux efforts répétés en compression et/ou traction exercés sur le cavalier.

D'autres dispositifs prévoient de positionner deux dispositifs de fixation sur la largeur d'une même lambourde, lors de la jonction de deux lames. Cela nécessite donc de prévoir une largeur de lambourde au moins deux fois égale à la largeur d'un dispositif de fixation. Ceci peut également présenter l'inconvénient de devoir accoler deux lambourdes pour pouvoir positionner deux dispositifs de fixation l'un à côté de l'autre.

On connaît également des dispositifs de fixation comprenant un clip présentant des ailes latérales aptes à être engagées dans des rainures de lames et une vis traversant le clip pour se visser sur la face supérieure d'une lambourde. Après installation des éléments d'habillage, ces clips ne permettent plus d'accéder à la vis et rendent le démontage impossible ou oblige à reprendre l'ensemble de l'ouvrage à partir de la dernière lame posée.
L'emploi de ce clip limite cependant à un choix bien déterminé de lames de parquet dont les rainures d'assemblage destinées à l'introduction dudit clip ont un profil adapté à la section des ailes de celui-ci et déterminant avec précision la hauteur de la rainure sur le chant de la lame .
Dans certaines versions la forme des rainures spécifique présente en outre l'inconvénient de devoir monter obligatoirement les lames dans un sens spécifique, sans aucune possibilité de réversibilité de lames.
Ce clip présente également l'inconvénient, lorsqu'il est positionné entre des lames, de se déformer et de venir prendre appui sur son talon au niveau de la face supérieure de la lambourde. Cet effet de « talonnage » induit un risque important de perte d'élasticité du clip dans le temps, et induit un manque d'effort de pression et donc de maintien des éléments d'habillage.

Le document ES 2448190 concerne un dispositif comprenant des profilés tubulaires en métal comportant des guides longitudinaux sur leurs parois latérales opposées. Ces guides longitudinaux sont conformés pour recevoir des pièces de support destinées à immobiliser des planches. Les pièces de support comprennent une plaque de base comportant un crochet longitudinal configuré pour coopérer avec les guides longitudinaux. Les pièces de support comprennent également des butées de support et de stabilisation contre le côté correspondant des profilés tubulaires et une paroi transversale ayant des rebords horizontaux pour pénétrer dans les rainures des planches. Le document ES 2 448 190 A1 décrit un dispositif de fixation sur une face supérieure d'une lambourde d'éléments d'habillage présentant chacun deux chants munis d'une rainure, ledit dispositif comprenant un corps configuré pour être fixé sur la lambourde et une partie supérieur présentant une tige et avec une tête, la tête étant configurée pour coopérer avec les rainures de deux éléments d'habillage pour assurer le blocage dudit élément d'habillage, le dispositif de fixation comprenant un moyen de maintien destiné à être inséré dans un flanc de la lambourde de manière à assurer la fixation du corps sur le flanc de la lambourde et à ce qu'une traction ou une compression appliquée à ladite tête exerce une contrainte de cisaillement au niveau du moyen de maintien.

Il existe donc le besoin de proposer un dispositif de fixation pour élément d'habillage suffisamment robuste pour ne pas subir de déformation dans le temps et coopérant avec tout type d'élément d'habillage comprenant, sur leur chant, des rainures.

### RESUME DE L'INVENTION

La présente invention permet de résoudre tout ou, du moins, une partie des inconvénients des solutions connues en proposant un dispositif de fixation dont la conception permet une fixation par serrage mécanique et un travail en cisaillement tout en s'adaptant à n'importe quel type d'élément d'habillage. L'invention permet également d'utiliser deux lambourdes de faible largeur, sans nécessiter de les accoler lors de l'aboutage de deux lames.

Plus précisément, l'invention concerne un dispositif de fixation sur une face supérieure d'une lambourde d'éléments d'habillage présentant chacun au moins un chant muni d'une rainure, ledit dispositif comprenant au moins un corps configuré pour être fixé sur la lambourde (et un moyen de serrage présentant une tige destinée à coopérer avec ledit corps et avec une tête, la tête étant configurée pour coopérer avec au moins une rainure d'au moins un élément d'habillage pour assurer le blocage dudit élément d'habillage. Le dispositif de fixation comprend au moins un moyen de maintien destiné à être inséré en partie au moins dans le corps et dans un flanc de la lambourde de manière à assurer la fixation du corps sur le flanc de la lambourde et à ce qu'une traction ou une compression appliquée à ladite tête exerce une contrainte de cisaillement au niveau du moyen de maintien.

Un effet technique produit par la présente invention est de résister fortement à l'arrachement. De manière particulièrement avantageuse, l'invention permet un travail en cisaillement et non pas à l'arrachement ce qui accroit la force de maintien des éléments d'habillage et la résistance à du dispositif.

Un autre avantage de l'invention est que le dispositif de fixation peut être sollicité après la réalisation de l'ouvrage de sorte à augmenter les efforts de fixation des éléments d'habillage sans limite dimensionnelle.

L'invention concerne également un ensemble comprenant au moins un dispositif de fixation, au moins un élément d'habillage et au moins une lambourde; l'élément d'habillage étant maintenu fixé sur la lambourde par au moins un dispositif de fixation selon la présente invention.

L'invention propose d'autre part un procédé de fixation d'au moins un premier élément d'habillage sur une lambourde au moyen d'un dispositif de fixation conforme à celui de la présente invention. Le procédé comprend au moins : - une étape de fixation d'au moins un dispositif de fixation sur un flanc de la lambourde;
- une étape de positionnement du premier élément d'habillage au regard d'une face supérieure de la lambourde, ladite face supérieure s'étendant perpendiculairement au flanc de ladite lambourde, jusqu'à l'introduction partielle de la tête du dispositif de fixation dans une rainure du premier élément d'habillage;
- une étape de vissage du moyen de serrage pour assurer le blocage dudit premier élément d'habillage sur la face supérieure de la lambourde.

Avantageusement, le procédé de fixation selon la présente invention est relativement simple et accessible pour tout type d'utilisateurs. Il ne nécessite en outre aucune contrainte relative au positionnement dudit dispositif sur un flanc de la lambourde.

### BREVE INTRODUCTION DES FIGURES

D'autres caractéristiques, buts et avantages de la présente invention apparaitront à la lecture de la description détaillée qui suit, en regard des dessins annexés, donnés à titre d'exemples, non limitatifs, et sur lesquels :
Les FIGURES 1A et 1B illustrent des vues tridimensionnelles du dispositif de fixation selon l'invention.
Les FIGURES 2A et 2B illustrent des vues du dispositif de fixation, respectivement de dessous, de dessus et de l'arrière.
La FIGURE 3 illustre une vue de dessus de deux dispositifs de fixation positionnés sur les flancs d'une lambourde.
La FIGURE 4 illustre une vue tridimensionnelle de deux dispositifs de fixation positionnés sur les flancs d'une lambourde. Chacun des dispositifs coopère avec une rainure d'un élément d'habillage.
La FIGURE 5 illustre une vue tridimensionnelle de dispositifs de fixation positionnés sur des flancs de lambourdes et venant maintenir des éléments d'habillage disposés sur lesdites lambourdes.

Les dessins sont donnés à titre d'exemples et ne sont pas limitatifs de l'invention. Ils constituent des représentations schématiques de principe destinées à faciliter la compréhension de l'invention et ne sont pas nécessairement à l'échelle des applications pratiques. En particulier, les dimensions relatives des différents éléments ne sont pas représentatives de la réalité.

A titre indicatif, un repère orthonormé tridimensionnel comprenant trois axes (x, y, z) unitaires et deux à deux orthogonaux est indiqué sur certaines figures pour en faciliter leur compréhension.

### DESCRIPTION DETAILLEE

Avant d'entamer une revue détaillée de modes de réalisation de l'invention, sont énoncées ci-après des caractéristiques optionnelles qui peuvent éventuellement être utilisées en association ou alternativement :
- Le corps comprend au moins une ouverture longitudinale destinée à recevoir le moyen de serrage. Avantageusement, le moyen de serrage ne coopère pas avec la face supérieure de la lambourde de sorte à minimiser un travail à l'arrachement dudit moyen de serrage.
- Le corps comprend une première face configurée de sorte à prendre appui sur ledit flanc de la lambourde. De manière particulièrement avantageuse, cette fixation du corps sur le flanc de la lambourde permet de favoriser un effort au cisaillement.
- Le corps comprend de préférence au moins une ouverture transversale, s'étendant perpendiculairement à l'axe de révolution de l'ouverture longitudinale et depuis la première face jusqu'à une deuxième face du corps, opposée à la première face. Avantageusement, cette ouverture est traversée par un moyen de maintien et permettra audit moyen de maintenir le corps sur le flanc de la lambourde.
- Le dispositif de fixation comprend au moins un moyen de maintien apte à coopérer avec ladite ouverture transversale. Ce moyen de maintien permet avantageusement de maintenir le dispositif de fixation sur le flanc de la lambourde.
- Préférentiellement, les moyens de maintien comprennent une tige destinée à pénétrer dans la lambourde et s'étendant dans une direction perpendiculaire à la direction dans laquelle s'étend la tige portant la tête du moyen de serrage.
- Préférentiellement, la tête destinée à coopérer avec une rainure portée par l'élément d'habillage s'étend principalement dans un plan. Au moins un moyen de maintien comprend une tige destinée à pénétrer dans la lambourde et qui s'étend dans une direction perpendiculaire audit plan de la tête.
- Préférentiellement, les moyens de maintien comprennent une tige apte à traverser au moins partiellement l'épaisseur de la lambourde de sorte à assurer le maintien du corps sur le flanc de la lambourde.
- Le dispositif comprend un premier espacement ou première distance L entre un premier moyen de maintien et l'axe de l'ouverture longitudinale et un deuxième espacement ou deuxième distance entre un deuxième moyen de maintien et l'axe de l'ouverture longitudinale; la différence entre lesdits premier et deuxième espacements ou distances (L-I) étant au moins égale au diamètre de la tige desdits moyens de maintien. De manière particulièrement avantageuse, les moyens de maintien sont disposés de manière asymétrique relativement à l'axe de l'ouverture longitudinale. Cela permet avantageusement d'éviter aux moyens de maintien d'un premier dispositif de fixation d'entrer en butée avec les moyens de maintien d'un deuxième dispositif de fixation ; lesdits premier et deuxième dispositifs de fixation étant positionnés chacun sur des flancs en regard et parallèles d'une même lambourde.
- Les moyens de maintien comprennent à une extrémité de la tige, une tête comprenant un logement apte à recevoir un outil d'entrainement. Cela facilite la mise en place du dispositif de fixation sur les flancs de la lambourde.
- Le moyen de serrage comprend sur la face inférieure de la tête un relief. Avantageusement, le relief permet d'augmenter les forces de frottement avec la rainure de l'élément d'habillage. De manière particulièrement, le relief formé sur le moyen de serrage permet d'augmenter le poinçonnement et favoriser l'ancrage de l'élément d'habillage.
- Avantageusement, la tête du moyen de serrage comprend un logement apte à recevoir un outil d'entrainement.
- Le corps et au moins le moyen de serrage sont de préférence pré-assemblés. Selon un mode de réalisation préféré, les moyens de maintien sont également pré-assemblés sur le corps. Ce pré-assemblage permet avantageusement de faciliter et simplifier la mise en place des dispositifs de fixation sur les lambourdes ou tasseaux. De manière particulièrement avantageuse, l'utilisateur ne devra pas recourir lui-même à une étape d'assemblage des différentes pièces formant le dispositif de fixation.
- Préférentiellement, le corps comprend une première face configurée de sorte à prendre appui sur ledit flanc de la lambourde. Avantageusement, la première face du corps comprend au moins un moyen d'accrochage formant saillie. De manière particulièrement avantageuse, le moyen d'accrochage assure un meilleur maintien du corps sur le flanc de la lambourde. Ce moyen d'accrochage forme, par exemple, une butée soit un relief sur la première face du corps permettant avantageusement d'augmenter les forces de frottement entre le corps et le flanc de la lambourde favorisant de ce fait le maintien du corps.
- Selon un mode de réalisation, dans un ensemble comprenant au moins un premier et un deuxième éléments d'habillage, la tige du moyen de serrage du dispositif de fixation est configurée de sorte à ce que son diamètre représente un espacement minimal séparant le premier et le deuxième éléments d'habillage, en positionnement. Avantageusement, la tige sert de butée aux éléments d'habillage.
- Selon un mode de réalisation préférentiel, préalablement à l'étape de vissage, le procédé comprend une étape de positionnement d'un deuxième élément d'habillage jusqu'à l'introduction partielle de la tête du dispositif dans la rainure dudit deuxième élément d'habillage.
- Selon un mode préféré de réalisation, l'étape de positionnement du premier élément d'habillage s'effectue jusqu'à ce que l'élément d'habillage vienne buter contre la tige du moyen de serrage.
- Préférentiellement, l'étape de fixation comprend l'entrainement en translation des moyens de maintien au moyen d'un outil d'entrainement de sorte à traverser au moins partiellement l'épaisseur de la lambourde. Les moyens de maintien peuvent également être désignés éléments de maintien.

Dans la description qui suit, et de manière préférée, le dispositif de fixation selon l'invention est destiné à la fixation d'élément d'habillage, de préférence, des lames en bois pour des planchers de terrasses.

Le dispositif de fixation selon l'invention est apte à coopérer avec des rainures formées sur le chant d'éléments d'habillage. Les éléments d'habillage peuvent être des pièces de diverses formes, préférentiellement planes et allongées telles que des panneaux, des lattes ou des lames. Les éléments d'habillage peuvent, par exemple, être en bois, en métal, en plastique.

Dans la description qui suit, on qualifie de lambourde, tout élément présentant une face sur laquelle des éléments d'habillage sont destinés à prendre appui. Par exemple et de manière non limitative, les termes lambourde, tasseau, poutre ou barre sont interchangeables dans la présente demande de brevet et l'invention s'applique à chacun de ces termes et leurs synonymes.

Dans la description qui suit l'expression « moyen pour » peut être remplacé par l'expression « élément pour ».

Les **figures 1a et 1b** illustrent une vue tridimensionnelle du dispositif de fixation 1 dans un exemple de configuration, non limitatif de l'invention. Le dispositif de fixation 1 comprend un corps 20, un moyen de serrage 10 et au moins deux moyens de maintien 30, 40.

Le corps 20 est une pièce monobloc, de préférence monolithique. Il peut être réalisé en diverses matières, et préférentiellement en métal ou en alliage métallique ou en tôle pliée. Il peut également être en matière plastique ou en résine.

Le corps 20 se présente avantageusement sous la forme d'un prisme, de préférence triangulaire. Le corps 20 présente une hauteur selon une direction z, de préférence, comprise entre 20 et 40 millimètres. Le corps 20 présente une épaisseur selon une direction y, perpendiculaire à la direction z, préférentiellement comprise entre 5 et 20 millimètres.

Avantageusement, le corps 20 comprend au moins une ouverture longitudinale 21 destinée à recevoir un moyen de serrage 10 selon l'invention, de sorte à maintenir le au moins un élément d'habillage sur une lambourde. L'ouverture longitudinale 21 est préférentiellement un trou traversant de forme cylindrique. L'axe de révolution de l'ouverture longitudinale 21 s'étend selon la hauteur du corps 20, c'est-à-dire suivant la direction z. On entend par axe de révolution, la droite passant par les centres des bases de ladite ouverture 21 ; ladite ouverture étant de préférence cylindrique.

Le moyen de serrage 10 est à titre préféré en acier inoxydable. Le moyen de serrage 10 comprend une tige 11, de préférence cylindrique, et filetée. Le filetage est préférentiellement hélicoïdal. Cette tige 11 est apte à coopérer avec le corps 20 et plus précisément avec ladite première ouverture longitudinale 21 traversante du corps 20.

Cette tige 11 coopère à l'une de ses extrémités avec une tête 12 de forme préférentiellement cylindrique. Selon un mode de réalisation préféré, la tête 12 est solidaire de la tige 11 filetée dans un mouvement de translation de ladite tige 11. Selon un autre mode de réalisation, la tête 12 a un mouvement de rotation libre autour de la tige 11 filetée, tout en conservant une coopération avec la tige 11 selon un mouvement de translation. La tête 12 peut alors, par exemple, prendre la forme d'une platine perforée ou d'une rondelle permettant la rotation de la dite tige 11 filetée. La tête 12 peut se présenter sous une forme carrée, ronde, oblongue, par exemple. Cette tête 12 est destinée à s'insérer dans une rainure d'un premier élément d'habillage ; ledit élément étant assujetti à être fixé sur la face supérieure d'une lambourde.

La face 13 supérieure de la tête 12 est une face circulaire de préférence plane, munie d'un logement 15 de réception, par exemple, d'un outil 5 d'entrainement en rotation et translation du moyen de serrage 10. Selon un mode de réalisation préférentiel, le logement 15 est formé d'une cavité hexagonale ou de type « torx » apte à recevoir un outil 5 d'entrainement, par exemple, une clé alène.
Le corps 20 comprend une première face 27 destinée à prendre appui sur un flanc d'une lambourde. Le corps 20 comprend au moins une ouverture transversale 22, 23. L'au moins une ouverture transversale s'étend perpendiculairement à l'ouverture longitudinale 21 et depuis la première face 27 jusqu'à une deuxième face 28 du corps 20 ; ladite deuxième face 28 étant opposée à la première face 27. A titre préféré, le corps 20 comprend au moins une, de préférence deux ouvertures transversales 22, 23. Les ouvertures transversales 22, 23 se présentent chacune préférentiellement sous la forme d'un trou traversant de forme cylindrique. Elles s'étendent selon l'épaisseur du corps 20, c'est-à-dire suivant la direction y. En position, les ouvertures transversales 22, 23 s'étendent perpendiculairement au flanc de la lambourde ; flanc sur lequel est positionné le corps 20.

Les moyens de maintien 30, 40 sont préférentiellement en acier inoxydable. Les moyens de maintien 30, 40 comprennent une tige 31, 41 de préférence cylindrique, et filetée. Le filetage est préférentiellement hélicoïdal. Selon un exemple non limitatif de l'invention, les moyens de maintien 30, 40 sont des vis. Selon un autre mode de réalisation, les moyens de maintien 30, 40 sont des clous. Les tiges 31, 41 des moyens de maintien 30, 40 sont aptes à coopérer avec le corps 20 et plus précisément avec les ouvertures transversales 22, 23 du corps 20.

Ces tiges 31, 41 sont munies à l'une de leurs extrémités d'une tête de forme préférentiellement cylindrique. La face supérieure de la tête des moyens de maintien 31, 41 est une face circulaire de préférence plane. Elle est préférentiellement munie d'un logement 35, 45 de réception, par exemple, d'un outil 5 d'entrainement en rotation et translation desdits moyens de maintien 30, 40. Selon un mode de réalisation préférentiel, le logement 35, 45 est formé d'une cavité hexagonale ou de type « torx » apte à recevoir un outil d'entrainement, par exemple, une clé alène.

Préférentiellement, le corps 20 comprend sur une première face, destinée à être en regard avec un flanc de la lambourde 50, au moins un moyen d'accrochage 25 formant saillie. Ce moyen d'accrochage 25 forme, par exemple, une butée soit un relief sur la première face 27 du corps 20 permettant avantageusement d'augmenter les forces de frottement entre le corps 20 et la lambourde favorisant de ce fait le maintien du corps.

Les **figures 2a** et **2b** sont des vues du dispositif de fixation, respectivement de dessous et de l'arrière. Ces figures illustrent un mode de réalisation préférentiel de l'invention présentant une asymétrie des moyens de maintien 30, 40 par rapport à l'axe de révolution de l'ouverture longitudinale 21. En particulier, les moyens de maintien 30, 40, disposés de préférence de part et d'autre de l'ouverture longitudinale 21, ne sont pas positionnés à égale distance de l'axe de ladite ouverture longitudinale 21. On peut considérer un premier espacement L séparant une première ouverture transversale 22 coopérant avec un premier moyen de maintien 30 et l'axe de l'ouverture longitudinale 21 et un deuxième espacement I séparant une deuxième ouverture transversale 23 coopérant avec un deuxième moyen de maintien 40 et l'axe de l'ouverture longitudinale 21. Selon un mode de réalisation particulièrement avantageux, la différence entre le premier espacement L et le deuxième espacement I est au moins égale au diamètre de la tige 31, 41 des moyens de maintien 30, 40.

Selon un autre mode de réalisation où le dispositif ne comprend qu'un moyen de maintien 30 ou 40 et de ce fait qu'une ouverture transversale 22, 23, il est avantageux de désaxer le positionnement de l'ouverture transversale 22, 23 par rapport à l'axe du moyen de serrage 10 qui sert d'entretoise, afin de générer une asymétrie permettant de combiner le croisement des moyens de maintien 30, 40 sans qu'ils n'entrent en butée lorsqu'ils sont positionnés sur les flancs opposés 51a, 51b d'une même portion de lambourde 50.

La **figure 3** illustre une vue de dessus de deux dispositifs de fixation 1a, 1b positionnés sur les flancs d'une lambourde 50. La lambourde 50 est de préférence en bois. Le mode préféré de réalisation selon lequel les moyens de maintien 30, 40 sont disposés de manière asymétrique relativement à l'axe de l'ouverture longitudinale 21 permet avantageusement d'éviter aux moyens de maintien 30a, 40a d'un premier dispositif de fixation 1a d'entrer en butée avec les moyens de maintien 30b, 40b d'un deuxième dispositif de fixation 1b ; lesdits premier et deuxième dispositifs de fixation 1a, 1b étant positionnés chacun sur des flancs en regard et parallèles d'une même lambourde 50. La figure 3 permet de visualiser l'efficacité du dispositif et notamment dans le cas où la lambourde 50 est de faible épaisseur. L'épaisseur de la lambourde 50 s'entend par l'espacement entre deux flancs 51 en regard et parallèles de ladite lambourde 50.

Selon un mode de réalisation nécessitant la fixation d'un premier élément d'habillage 100 et d'un deuxième élément d'habillage 200 sur les flancs 51 d'une même lambourde 50, on réalise d'abord une étape de fixation d'un premier dispositif 1a sur un premier flanc 51a de la lambourde 50 suivie d'une étape de fixation d'un deuxième dispositif 1b sur un deuxième flanc 51b de la lambourde 50 ; le deuxième flanc 51 b étant en regard et parallèle au premier flanc 51 a. Pour conserver l'alignement des premier et deuxième éléments d'habillage 100, 200, avant leur fixation sur la lambourde 50 par les dispositifs de fixation 1a, 1b, il est nécessaire que la tête 12a du premier moyen de serrage 10a du premier dispositif de fixation 1a soit alignée et dans le même axe que la tête 12b du deuxième moyen de serrage 10b du deuxième dispositif de fixation 1b. Comme illustré en figure 3, l'asymétrie des moyens de maintien 30a, 30b, 40a, 40b des premier et deuxième dispositifs de fixation 1a, 1b permet un décalage entre lesdits moyens de maintien 30a, 40a du premier dispositif de fixation 1a et lesdits moyens de maintien 30b, 40b du deuxième dispositif de fixation 1b au moins égal au diamètre des tiges 31, 41 des moyens de maintien 30a, 30b, 40a, 40b. Cette asymétrie est particulièrement avantageuse car permet d'éviter tout problème de conflits entre des moyens de maintien 30a, 30b, 40a, 40b situés sur des flancs 51a, 51b opposés, en regard et parallèles d'une même lambourde 50.

De manière particulièrement avantageuse, l'invention évite de recourir à l'emploi de deux lambourdes 50 accolées pour fixer deux extrémités d'éléments d'habillage 100, 200.

La **figure 4** illustre une vue tridimensionnelle de deux dispositifs de fixation 1a, 1b positionnés de part et d'autre des flancs 51a, 51b d'une lambourde 50. Chacun des dispositifs 1a, 1b coopère avec une rainure 150, 250 d'un élément d'habillage 100, 200. Les premières faces 27 des corps 20a, 20b des dispositifs de fixation 1a, 1b sont positionnées en regard d'un des flancs 51a, 51b de la lambourde 50.

L'élément d'habillage 100, 200 comprend avantageusement une rainure 150, 250 au niveau de son chant. La rainure 150, 250 est formée par une zone supérieure et une zone inférieure. La zone supérieure est suffisamment proéminente pour venir recouvrir une portion de la tête 12a, 12b de l'élément de serrage 10a, 10b. Avantageusement, la zone supérieure et la zone inférieure sont symétriques.

Pour permettre une coopération efficace entre le moyen de serrage 10 et le au moins un élément d'habillage 100, 200, il est préféré que l'épaisseur de la tête 12a, 12b du moyen de serrage 10a, 10b soit sensiblement équivalente à la largeur de la rainure 150, 250, voire même préférentiellement inférieure. La tête 12a, 12b du moyen de serrage 10a, 10b est configurée de sorte à s'insérer dans la rainure 150 d'un premier élément d'habillage 100 et assurer le serrage dudit élément 100 sur la lambourde 50, de préférence une lambourde ou un tasseau, lors de l'entrainement en rotation du moyen de serrage au moyen d'un outil.

Selon un mode de réalisation, la rainure 150, 250 comprend une cavité dont la forme coopère avec la portion de tête 12a, 12b d'un moyen de serrage 10a, 10b. A titre d'exemple, pour une tête 12a, 12b de la forme d'un disque, la rainure peut présenter la forme d'un demi-disque, de diamètre au moins supérieur à celui de la tête 12a, 12b. Avantageusement, l'invention permet de recourir à n'importe quel type d'éléments d'habillage, muni d'une cavité destinée à coopérer avec la tête 12a, 12b du dispositif selon la présente invention.

Les moyens de maintien 30b, 40b peuvent par exemple être entrainés en translation par un outil de sorte à traverser au moins partiellement l'épaisseur de la lambourde 50. On entend par épaisseur, l'espacement entre un premier flanc 51a de la lambourde 50 et un deuxième flanc 51b de la lambourde 50, lesdits flancs 51a, 51b étant préférentiellement en regard et parallèles entre eux.

Avantageusement, l'invention permet une meilleure tenue mécanique du dispositif de fixation 1a, 1b sur le flanc de la lambourde 50.

Selon un mode de réalisation représenté en **figure** 5, on positionne une pluralité de dispositifs de fixation 1a, 1b, 1c sur un même flanc 51 d'une lambourde 50. Les dispositifs de fixation 1a, 1c peuvent ne fixer qu'un seul élément d'habillage 100 ou bien fixer deux éléments d'habillage 100, 200. Avantageusement, un dispositif de fixation 1a selon la présente invention, positionné sur le flanc 51 de la lambourde 50, peut maintenir un élément d'habillage 100, 200 dont l'extrémité est positionnée au droit du flanc 51 de ladite lambourde 50.

On décrit ci-après le procédé de montage du dispositif selon l'invention. Selon un mode de réalisation préférentiel, on suppose, comme représenté en figure 5, que la lambourde 50 comprend une pluralité de lambourdes 50, positionnées parallèlement et fixées, par exemple, au sol. On commence par positionner un dispositif de fixation 1a proche d'une des extrémités de la lambourde 50 sur un des flancs 51a, 51b de la lambourde 50. On répète l'opération sur les lambourdes 50 avoisinantes, en choisissant au moins l'un des flancs 51a, 51b. Selon un mode de réalisation, on peut choisir de positionner les dispositifs de fixation 1a, 1b sur deux flancs 51a, 51b d'une même lambourde 50 de sorte à augmenter les efforts de fixation des éléments d'habillage 100 ou bien pour abouter deux éléments d'habillage 100, 200. On vient ensuite positionner perpendiculairement sur la face supérieure 52 des lambourdes 50, le premier élément d'habillage contre le moyen de serrage 10, de manière à faire pénétrer la tête 12 dans la rainure 150 de l'élément d'habillage 100. Le dispositif de fixation 1a, 1b, et notamment le corps 20, est maintenu sur le flanc 51a, 51b de la lambourde 50 par les moyens de maintien 30, 40, de préférence des vis.

De préférence, le dispositif de fixation 1a, 1b est positionné de sorte à ce que la tête 12 du moyen de serrage 10 coopère avec la rainure 150 de l'élément d'habillage 100.

Successivement, l'utilisateur dispose un premier élément d'habillage 100 au regard d'une face supérieure 52 de la lambourde 50, ladite face supérieure s'étendant perpendiculairement au flanc 51 de ladite lambourde 50. L'utilisateur dispose le premier élément d'habillage 100 de sorte à ce qu'une portion de la tête 12 de l'élément de serrage 10 soit insérée dans la rainure 150 du premier élément d'habillage 100. La tige 11 de l'élément de serrage 10 sert avantageusement de butée audit premier élément de serrage 10. Optionnellement, il positionne un deuxième élément d'habillage 200 de sorte à ce qu'une autre portion de la tête 12 de l'élément de serrage 10 soit insérée dans la rainure 250 dudit deuxième élément d'habillage 200. Comme précédemment, le deuxième élément d'habillage 200 vient avantageusement buter au droit de la tige 11 du moyen de serrage 10. Selon ce mode de configuration préférentiel où un premier et un deuxième élément d'habillage 100, 200 sont positionnés de part et d'autre d'un même moyen de serrage 10, la tige 11 sert de butée auxdits éléments d'habillage 100, 200. De manière particulièrement avantageuse, la tige 11 permet de créer un espacement E entre les deux éléments d'habillage 100, 200. Avantageusement, cet espacement E est au moins égal au diamètre de la tige 11 du moyen de serrage 10.
L'espacement E entre les éléments d'habillage 100, 200 est préférentiellement de taille réduite de l'ordre de trois à sept millimètres. Cet espacement E est nécessaire pour pouvoir passer un outil destiné à actionner le moyen de serrage 10. Avantageusement, cet espacement E entre deux éléments d'habillage 100, 200 n'a pas de nécessité d'être de largeur supérieure à la section du moyen de serrage 10 et notamment au diamètre de la tête 12 dudit moyen de serrage 10. Toutefois, il est préféré que le logement 15 du moyen de serrage 10 soit de section inférieure à celle de la tête 12 dudit moyen de serrage 10 de sorte à être accessible au niveau de l'espacement E entre les éléments d'habillage 100, 200.

Lorsque le dispositif de fixation est disposé entre deux éléments d'habillage 100, 200, il est préféré que la tête 12 du moyen de serrage 10 soit disposée au regard de l'espacement E de sorte à ce que le logement 15 du moyen de serrage 10 soit accessible au travers de l'espacement.

Avantageusement, la faible épaisseur de la tête 12 du moyen de serrage 10 facilite l'introduction de ladite tête 12 dans la rainure 150, 250 des éléments d'habillage 100, 200. Lorsqu'une partie de la tête 12 d'un élément de serrage 10 est introduite dans la rainure 150 d'un premier élément d'habillage 100, il est possible de positionner un deuxième élément d'habillage 200 parallèlement au premier élément d'habillage 100 jusqu'à ce qu'une partie de la tête 12 dudit moyen de serrage 10 vienne s'insérer dans la rainure 250 dudit deuxième élément d'habillage 200.

Une fois les éléments d'habillage 100, 200 positionnés adjacents de sorte à conserver un espacement E avantageusement au moins égal au diamètre de la tige 11 du moyen de serrage 10, l'utilisateur peut alors bloquer lesdits éléments d'habillage 100, 200 par vissage du moyen de serrage 10 au travers de l'espacement E formé entre les éléments d'habillage 100, 200. Le moyen de serrage 10 est ainsi entrainé en rotation à l'aide d'un outil (par exemple une clé alène), introduit dans le logement 14, de préférence hexagonal ou de type « torx », de la face supérieure de la tête 12. Le vissage est réalisé jusqu'à ce que les premier et deuxième éléments d'habillage 100, 200 soient maintenus sur la face supérieure 52 de la lambourde 50.

L'utilisateur répète les étapes précédemment décrites autant de fois que nécessaire pour réaliser l'ensemble de la surface à recouvrir par les éléments d'habillage 100, 200.

De manière particulièrement avantageuse, le retrait d'un élément d'habillage 100, 200 ne nécessite pas le retrait du moyen de serrage 10, ni celui du dispositif de fixation 1. En effet, il suffit de desserrer le moyen de serrage 10 de sorte à libérer l'élément d'habillage 100, 200 concerné.

Selon un mode de réalisation préférentiel mais non limitatif de l'invention, on utilise au moins deux dispositifs de fixation 1a, 1b sur un même flanc 51 d'une lambourde de sorte à assurer un meilleur maintien de l'élément d'habillage 100, 200 sur la face supérieure 52 de la lambourde 50. Cela améliore le maintien des éléments d'habillage 100, 200 notamment lorsque ces éléments possèdent des longueurs différentes. Plusieurs dispositifs de fixation 1a, 1b sont ainsi utilisés pour fixer les éléments d'habillage 100, 200 sur toute leur longueur sur la face supérieure 52 de la lambourde 50.

D'autre part, le dispositif de fixation 1 selon l'invention permet avantageusement de resserrer sans limite dimensionnelle les éléments d'habillage 100, 200, souvent sujets aux rétrécissements tangentiels. Par rétrécissement tangentiel, on entend un rétrécissement de l'élément d'habillage 100, 200 dans le sens longitudinal. De manière particulièrement avantageuse, un tel rétrécissement n'aura pas d'impact et pourra être facilement corrigé grâce au moyen de serrage 10 du dispositif de fixation 1 qui, par rapport aux dispositifs de fixation connus est déporté de l'extrémité de l'élément d'habillage. En effet, avec les dispositifs de fixation connus, si l'élément d'habillage se rétrécit, par exemple sous l'effet d'une variation de température et/ou s'il est en bois, le dispositif de fixation selon l'art antérieur peut ne plus se trouver en prise avec cet élément d'habillage. Ce risque est considérablement réduit avec le dispositif de fixation selon l'invention.

Les forces de frottement entre le moyen de serrage 10 et l'élément d'habillage 100, 200 sont suffisamment importantes pour ne pas créer de jeu entre le dispositif de fixation 1 et les éléments d'habillage 100, 200. Pour augmenter le poinçonnement et favoriser l'ancrage de l'élément d'habillage 100, 200, le moyen de serrage 100, 200 comprend avantageusement sur la face inférieure de la tête 12, un relief augmentant les frottements. Ce relief est par exemple formé de rainures et/ou butées. Ainsi, lorsque le moyen de serrage 10 est entrainé en rotation, la tête 12 dudit moyen de serrage 10 exerce une force d'appui sur la zone inférieure de la rainure 150, 250 bloquant l'élément d'habillage 100, 200 sur la lambourde 50.

Selon un mode de réalisation préféré, on dispose deux éléments d'habillage 100, 200 soutenus par une unique lambourde 50 et on ne positionne avantageusement qu'un seul dispositif de fixation 1 pour le maintien des deux éléments d'habillage 100, 200 disposés de part et d'autre de la lambourde 50. Dans cet exemple de représentation non limitatif de l'invention, le dispositif de fixation 1 peut être positionné à l'extrémité de la lambourde 50.

La présente invention n'est pas limitée aux modes de réalisation précédemment décrits mais s'étend à tout mode de réalisation couvert par les revendications. Le dispositif de fixation selon la présente invention peut également être utilisé pour maintenir des éléments d'habillage destinés à un positionnement vertical de type revêtement mural. Le pré-assemblage de l'ensemble des éléments (corps, moyen de serrage, moyen de maintien) formant le dispositif de fixation facilite l'installation d'un tel revêtement.

## Revendications

1. Dispositif de fixation (1) sur une face supérieure (52) d'une lambourde (50) d'éléments d'habillage (100, 200) présentant chacun au moins un chant muni d'une rainure (150, 250), ledit dispositif comprenant au moins un corps (20) configuré pour être fixé sur la lambourde (50) et une tête (12) configurée pour coopérer avec au moins une rainure (150, 250) d'au moins un élément d'habillage (100, 200) pour assurer le blocage dudit élément d'habillage (100, 200),
le dispositif de fixation (1) comprenant un moyen de serrage (10) présentant une tige (11) destinée à coopérer avec ledit corps (20) et avec la tête (12), et le dispositif de fixation (1) comprenant au moins un moyen de maintien (30, 40) destiné à être inséré en partie au moins dans le corps (20) et dans un flanc (51) de la lambourde (50) de manière à assurer la fixation du corps (20) sur le flanc (51) de la lambourde (50) et à ce qu'une traction ou une compression appliquée à ladite tête (12) exerce une contrainte de cisaillement au niveau du moyen de maintien (30, 40).

2. Dispositif selon la revendication précédente dans lequel le corps (20) comprend une première face (27) configurée de sorte à prendre appui sur ledit flanc (51) de la lambourde (50).

3. Dispositif selon la revendication précédente dans lequel le corps (20) comprend au moins une ouverture longitudinale (21) destinée à recevoir le moyen de serrage (10).

4. Dispositif selon la revendication précédente dans lequel le corps (20) comprend au moins une ouverture transversale (22, 23), s'étendant perpendiculairement à l'ouverture longitudinale (21) et depuis la première face (27) jusqu'à une deuxième face (28) du corps (20), opposée à la première face (27).

5. Dispositif selon la revendication précédente comprenant l'au moins un moyen de maintien (30, 40) apte à coopérer avec l'au moins une ouverture transversale (22, 23).

6. Dispositif selon la revendication précédente dans lequel l'au moins un moyen de maintien (30, 40) comprend une tige (31, 41) destinée à pénétrer dans la lambourde (50) et s'étendant dans une direction perpendiculaire à la direction dans laquelle s'étend la tige (31, 41) portant la tête (12) du moyen de serrage (10).

7. Dispositif selon la revendication précédente comprenant un premier espacement (L) entre un premier moyen de maintien (30, 40) et l'axe de l'ouverture longitudinale (21) et un deuxième espacement (I) entre un deuxième moyen de maintien (30, 40) et l'axe de l'ouverture longitudinale (21) ; la différence entre lesdits premier (L) et deuxième (I) espacements étant au moins égale au diamètre de la tige (31, 41) desdits moyens de maintien (30, 40).

8. Dispositif selon l'une quelconque des revendications précédentes dans lequel le corps (20) et au moins le moyen de serrage (10) sont pré-assemblés.

9. Dispositif selon l'une quelconque des revendications précédentes dans lequel le moyen de serrage (10) comprend, sur la face inférieure de la tête (12), un relief.

10. Dispositif selon l'une quelconque des revendications précédentes dans lequel le corps (20) comprend une première face (27) configurée de sorte à prendre appui sur ledit flanc (51) de la lambourde et dans lequel la première face (27) du corps (20) comprend au moins un moyen d'accrochage (25) formant saillie.

11. Ensemble comprenant au moins un dispositif de fixation (1), au moins un élément d'habillage (100, 200) et au moins une lambourde (50) ; l'élément d'habillage (100, 200) étant maintenu fixé sur la lambourde (50) par au moins un dispositif de fixation (1) selon l'une quelconque des revendications précédentes.

12. Ensemble selon la revendication précédente comprenant au moins un premier et un deuxième éléments d'habillage (100, 200) et dans lequel la tige (11) du moyen de serrage (10) du dispositif de fixation (1) est configurée de sorte à ce que son diamètre représente un espacement (E) minimal séparant le premier et le deuxième éléments d'habillage (100, 200), en positionnement.

13. Procédé de fixation d'au moins un premier élément d'habillage (100) sur une lambourde (50) au moyen d'un dispositif de fixation (1) conforme à l'une quelconque des revendications 1 à 10,
**caractérisé en ce qu'**il comprend au moins :
- une étape de fixation d'au moins un dispositif de fixation (1) sur un flanc (51) de la lambourde (50);
- une étape de positionnement du premier élément d'habillage (100) au regard d'une face supérieure (52) de la lambourde (50), ladite face supérieure (52) s'étendant perpendiculairement au flanc de la lambourde (50), jusqu'à l'introduction partielle de la tête (12) du dispositif de fixation dans une rainure (150) du premier élément d'habillage (100);
- une étape de vissage du moyen de serrage (10) pour assurer le blocage dudit premier élément d'habillage (100) sur la face supérieure (52) de la lambourde (50).

14. Procédé selon la revendication précédente dans lequel l'étape de positionnement du premier élément d'habillage (100) s'effectue jusqu'à ce que l'élément d'habillage (100) vienne buter contre la tige (11) du moyen de serrage (10).

15. Procédé selon l'une quelconque des deux revendications précédentes dans lequel l'étape de fixation comprend l'entrainement en translation des moyens de maintien (30, 40) au moyen d'un outil d'entrainement de sorte à traverser au moins partiellement l'épaisseur de la lambourde (50).

## Patentansprüche

1. Vorrichtung zum Befestigen (1) von Abdeckelementen (100, 200), die je mindestens eine mit einer Nut (150, 250) ausgestattete Kante aufweisen, an einer Oberseite (52) einer Unterkonstruktion (50), wobei die Vorrichtung mindestens einen Körper (20), der dafür konfiguriert ist, an der Unterkonstruktion (50) befestigt zu werden, und einen Kopf (12) umfasst, der dafür konfiguriert ist, mit mindestens einer Nut (150, 250) mindestens eines Abdeckelements (100, 200) zusammenzuwirken, um die Arretierung des Abdeckelements (100, 200) sicherzustellen, wobei die Befestigungsvorrichtung (1) ein Spannmittel (10) umfasst, das eine Stange (11) aufweist, die dazu bestimmt ist, mit dem Körper (20) und mit dem Kopf (12) zusammenzuwirken, und wobei die Befestigungsvorrichtung (1) mindestens ein Haltemittel (30, 40) umfasst, das dazu bestimmt ist, mindestens zum Teil in den Körper (20) und in eine Flanke (51) der Unterkonstruktion (50), um die Befestigung des Körpers (20) an der Flanke (51) der Unterkonstruktion (50) sicherzustellen, und so eingeführt zu werden, dass eine Zugkraft oder eine Kompressionskraft, die an den Kopf (12) angelegt wird, im Bereich des Haltemittels (30, 40) eine Scherspannung ausübt.

2. Vorrichtung nach dem vorstehenden Anspruch, wobei der Körper (20) eine erste Seite (27) umfasst, die so konfiguriert ist, dass sie an der Flanke (51) der Unterkonstruktion (50) in Auflage gehen kann.

3. Vorrichtung nach dem vorstehenden Anspruch, wobei der Körper (20) mindestens eine Längsöffnung (21) umfasst, die dazu bestimmt ist, das Spannmittel (10) aufzunehmen.

4. Vorrichtung nach dem vorstehenden Anspruch, wobei der Körper (20) mindestens eine Queröffnung (22, 23) umfasst, die sich senkrecht zur Längsöffnung (21) und von der ersten Seite (27) bis zu einer der ersten Seite (27) gegenüberliegenden zweiten Seite (28) des Körpers (20) erstreckt.

5. Vorrichtung nach dem vorstehenden Anspruch, die mindestens ein Haltemittel (30, 40) umfasst, das in der Lage ist, mit der mindestens einen Queröffnung (22, 23) zusammenzuwirken.

6. Vorrichtung nach dem vorstehenden Anspruch, wobei das mindestens eine Haltemittel (30, 40) eine Stange (31, 41) umfasst, die dazu bestimmt ist, in die Unterkonstruktion (50) einzudringen, und sich in einer Richtung senkrecht zu der Richtung erstreckt, in der sich die Stange (31, 41) erstreckt, welche den Kopf (12) des Spannmittels (10) trägt.

7. Vorrichtung nach dem vorstehenden Anspruch, die einen ersten Abstand (L) zwischen einem ersten Haltemittel (30, 40) und der Achse der Längsöffnung (21), und einen zweiten Abstand (I) zwischen einem zweiten Haltemittel (30, 40) und der Achse der Längsöffnung (21) umfasst; wobei die Differenz zwischen dem ersten (L) und zweiten (I) Abstand mindestens gleich dem Durchmesser der Stange (31, 41) der Haltemittel (30, 40) ist.

8. Vorrichtung nach einem der vorstehenden Ansprüche, wobei der Körper (20) und mindestens das Spannmittel (10) vormontiert sind.

9. Vorrichtung nach einem der vorstehenden Ansprüche, wobei das Spannmittel (10) an der Unterseite des Kopfes (12) eine Erhebung umfasst.

10. Vorrichtung nach einem der vorstehenden Ansprüche, wobei der Körper (20) eine erste Seite (27) umfasst, die so konfiguriert ist, dass sie an der Flanke (51) der Unterkonstruktion in Auflage gehen kann, und wobei die erste Seite (27) des Körpers (20) mindestens ein Hakenmittel (25) umfasst, das einen Vorsprung bildet.

11. Baugruppe, die mindestens eine Befestigungsvorrichtung (1), mindestens ein Abdeckelement (100, 200) und mindestens eine Unterkonstruktion (50) umfasst; wobei das Abdeckelement (100, 200) von mindestens einer Befestigungsvorrichtung (1) nach einem der vorstehenden Ansprüche an der Unterkonstruktion (50) befestigt gehalten wird.

12. Baugruppe nach dem vorstehenden Anspruch, die mindestens ein erstes und ein zweites Abdeckelement (100, 200) umfasst, und wobei die Stange (11) des Spannmittels (10) der Befestigungsvorrichtung (1) so konfiguriert ist, dass ihr Durchmesser einen minimalen Abstand (E) darstellt, der das erste und das zweite Abdeckelement (100, 200) beim Positionieren trennt.

13. Verfahren zum Befestigen von mindestens einem ersten Abdeckelement (100) mittels einer Befestigungsvorrichtung (1) nach einem der Ansprüche 1 bis 10 an einer Unterkonstruktion (50),
**dadurch gekennzeichnet, dass** es mindestens umfasst:
- einen Schritt des Befestigens von mindestens einer Befestigungsvorrichtung (1) an einer Flanke (51) der Unterkonstruktion (50);
- einen Schritt des Positionierens des ersten Abdeckelements (100) in Bezug auf eine Oberseite (52) der Unterkonstruktion (50), wobei sich die Oberseite (52) senkrecht zur Flanke der Unterkonstruktion (50) erstreckt, bis zum teilweisen Einfügen des Kopfes (12) der Befestigungsvorrichtung in eine Nut (150) des ersten Abdeckelements (100);
- einen Schritt des Verschraubens des Spannmittels (10), um das Arretieren des ersten Abdeckelements (100) an der Oberseite (52) der Unterkonstruktion (50) sicherzustellen.

14. Verfahren nach dem vorstehenden Anspruch, wobei der Schritt des Positionierens des ersten Abdeckelements (100) erfolgt, bis das Abdeckelement (100) an der Stange (11) des Spannmittels (10) in Anschlag geht.

15. Verfahren nach einem der zwei vorstehenden Ansprüche, wobei der Schritt des Befestigens das translatorische Eintreiben der Haltemittel (30, 40) mittels eines Eintreibwerkzeugs umfasst, um die Dicke der Unterkonstruktion (50) mindestens teilweise zu durchdringen.

## Claims

1. Device (1) for attaching covering elements (100, 200) to a top face (52) of a floor batten (50), each having at least one edge provided with a groove (150, 250), said device comprising at least one body (20) configured so as to be fixed to the floor batten (50) and a head (12) configured so as to engage with at least one groove (150, 250) of at least one covering element (100, 200) in order to lock said covering element (100, 200), the attachment device (1) comprising a clamping means (10) having a rod (11) intended to engage with said body (20) and with the head (12), and the attachment device (1) comprising at least one holding means (30, 40) intended to be at least partly inserted in the body (20) and in a side (51) of the floor batten (50) so as to attach the body (20) to the side (51) of the floor batten (50) and so that traction or compression applied to said head (12) exerts a shear stress at the holding means (30, 40).

2. Device according to the preceding claim, wherein the body (20) comprises a first face (27) configured so as to bear on said side (51) of the floor batten (50).

3. Device according to the preceding claim, wherein the body (20) comprises at least one longitudinal opening (21) intended to receive the clamping means (10).

4. Device according to the preceding claim, wherein the body (20) comprises at least one transverse opening (22, 23), extending perpendicularly to the longitudinal opening (21) and from the first face (27) as far as a second face (28) of the body (20), opposite to the first face (27).

5. Device according to the preceding claim, comprising the at least one holding means (30, 40) able to engage with the at least one transverse opening (22, 23).

6. Device according to the preceding claim, wherein the at least one holding means (30, 40) comprises a rod (31, 41) intended to penetrate the floor batten (50) and extending in a direction perpendicular to the direction in which the rod (31, 41) carrying the head (12) of the clamping means (10) extends.

7. Device according to the preceding claim, comprising a first spacing (L) between a first holding means (30, 40) and the axis of the longitudinal opening (21), and a second spacing (I) between a second holding means (30, 40) and the axis of the longitudinal opening (21); the difference between said first (L) and second (I) spacings being at least equal to the diameter of the rod (31, 41) of said holding means (30, 40).

8. Device according to any of the preceding claims, wherein the body (20) and at least the clamping means (10) are preassembled.

9. Device according to any of the preceding claims, wherein the clamping means (10) comprises a relief on the bottom face of the head (12).

10. Device according to any of the preceding claims, wherein the body (20) comprises a first face (27) configured so as to bear on said side (51) of the floor batten and wherein the first face (27) of the body (20) comprises at least one attachment means (25) forming a projection.

11. Assembly comprising at least one attachment device (1), at least one covering element (100, 200) and at least one floor batten (50); the covering element (100, 200) being kept fixed on the floor batten (50) by at least one attachment device (1) according to any of the preceding claims.

12. Assembly according to the preceding claim, comprising at least one first and second covering element (100, 200), and wherein the rod (11) of the clamping means (10) of the attachment device (1) is configured so that the diameter thereof represents a minimum spacing (E) separating the first and second covering elements (100, 200), in positioning.

13. Method for attaching at least one first covering element (100) on a floor batten (50) by means of an attachment device (1) according to any of claims 1 to 10,
**characterised in that** it comprises at least:
- a step of attaching at least one attachment device (1) to a side (51) of the floor batten (50);
- a step of positioning the first covering element (100) opposite a top face (52) of the floor batten (50), said top face (52) extending perpendicularly to the side of the floor batten (50), until the head (12) of the attachment device is partially inserted in a groove (150) of the first covering element (100);
- a step of tightening the clamping means (10) in order to ensure locking of said covering element (100) on the top face (52) of the floor batten (50).

14. Method according to the preceding claim, wherein the step of positioning the first covering element (100) is performed until the covering element (100) abuts against the rod (11) of the clamping means (10).

15. Method according to either of the preceding two claims, wherein the attachment step comprises the translational driving of the holding means (30, 40) by means of a driving tool so as to at least partially pass through the thickness of the floor batten (50).
